# EUROPÄISCHE PATENTSCHRIFT

(11) **EP 3 879 018 B1**
(45) Veröffentlichungstag und Bekanntmachung des Hinweises auf die Patenterteilung: **24.07.2024**
(21) Anmeldenummer: 21160431.9
(22) Anmeldetag: 03.03.2021
(51) Int. Cl.: D04B 1/00, D03D 25/00, D03D 41/00

(54) **TEXTILMASCHINE UND VERFAHREN ZUM HERSTELLEN EINER TEXTILSTRUKTUR**
TEXTILE MACHINE AND METHOD OF PRODUCING A TEXTILE STRUCTURE
MACHINE TEXTILE ET PROCÉDÉ DE FABRICATION D'UNE STRUCTURE TEXTILE

(30) Priorität: 12.03.2020 DE 102020106810
(43) Veröffentlichungstag der Anmeldung: 15.09.2021
(73) Patentinhaber: Technische Universität Dresden, 01069 Dresden (DE)
(72) Erfinder: SCHEGNER, Philipp, 01277 Dresden (DE); VORHOF, Michael, 01159 Dresden (DE); SENNEWALD, Cornelia, 01156 Dresden (DE); HOFFMANN, Gerald, 01612 Nünchritz (DE); CHERIF, Chokri, 01219 Dresden (DE)
(74) Vertreter: Viering, Jentschura & Partner mbB Patent- und Rechtsanwälte

(56) Entgegenhaltungen:
- DE-A1- 102015 105 533
- DE-A1- 19 816 666
- DE-A1- 3 915 085
- US-A1- 2018 223 456

## Beschreibung

Verschiedene Ausführungsbeispiele betreffen eine Textilmaschine und ein Verfahren zum Herstellen einer Textilstruktur.

### Stand der Technik

DE 10 2015 105533 A1 offenbart eine Textilmaschine, in welcher in einer Arbeitsstelle Fäden derart miteinander zu verbinden, dass eine Form der Textilstruktur mittels Ziehens von ein oder mehreren vordefinierten Fäden, die in die Textilstruktur integriert sind, verändert werden kann. Weiterhin beschreibt DE 10 2015 105533 A1, dass die Führungsfäden eine aktive Aufrichthilfe darstellen, und dass zum Aufbringen der Zugkräfte die Führungsfäden mit der Hand oder einem Roboter ergriffen werden, um dann in Fadenrichtung an ihnen zu ziehen. Jedoch ist in DE 10 2015 105533 A1 weder offenbart, noch nahegelegt, dass das in den beispielsweise oben aufgeführten Absätzen beschriebene automatisierte Ziehen der Fäden zum Aufrichten einzelner Bereiche der gewebten Struktur in einem Bereich der Webmaschine zwischen der Fadenzuführung und dem Abzug erfolgt.

US 2018/223456 A1 beschreibt eine Jacquardwebmaschine, wobei die Formgebung der Preform zum einen über Klemmen und Drehen des gewebten Lagenpakets um die Längsachse in Richtung des Warenabzugs, und andererseits durch gleichzeitige Variation der Abzugsgeschwindigkeit auf der Ober- und Unterseite der Preform mittels anliegender Förderbänder erfolgt.

DE 198 16 666 A1 beschreibt eine Vorrichtung zum Herstellen eines Gewebebandes, in welcher der Warenabzug diskontinuierlich mittels eines Greifermechanismus erfolgt.

DE 39 15 085 A1 beschreibt einen Webprozess zur Herstellung einer dreidimensionalen Preform wird die Länge der Kett- und/ oder Schussfäden durch formgebende Elemente, welche der späteren Kontur der gewebten Preform entsprechen, während des Webprozesses eingestellt. Daher findet die Formgebung der textilen Struktur ausschließlich während des Webprozesses statt.

Im Allgemeinen können textile Erzeugnisse in vielen verschiedenen Anwendungsgebieten zum Einsatz kommen. Beispielsweise kann eine Textilstruktur als Basis zum Herstellen eines Verbundbauteils verwendet werden, wobei die Textilstruktur die Form des herzustellenden Verbundbauteils definieren kann. Anschaulich kann die Textilstruktur als sogenannte Preform bzw. Halbzeug dienen. Eine Textilstruktur in der Verwendung als Preform kann beispielsweise mit einem Polymermaterial versteift bzw. verstärkt werden. Dabei kann die Textilstruktur und auch das daraus hergestellte Verbundbauteil eine ausgeprägte dreidimensionale Form aufweisen. Das effiziente Herstellen von Textilstrukturen mit einer vordefinierten dreidimensionalen Form kann eine Möglichkeit sein, kostengünstige Verbundbauteile herzustellen, so dass verschiedene neue Einsatzgebiete erschlossen werden können.

### Beschreibung der Erfindung

Verschiedene Ausführungsformen beziehen sich auf eine Textilstruktur, die mittels einer Manipuliervorrichtung verformt werden kann. Dabei kann die Formänderung der Textilstruktur unter anderem dadurch erreicht werden, dass ein oder mehrere Fäden der Textilstruktur gezielt manipuliert werden. Die Textilstruktur kann entsprechend so gebildet sein, dass diese auch entsprechend manipuliert werden kann, z.B. kann die Textilstruktur derart gefertigt sein, dass das Manipulieren (z.B. mittels Ziehens) der ein oder mehreren Fäden dazu führt, dass sich die Form der Textilstruktur verändert. Beispielsweise kann sich die Ausdehnung der Textilstruktur entlang einer ersten Richtung vergrößern und entlang einer zweiten Richtung verkleinern oder gleichbleiben. Beispielsweise kann die Textilstruktur aufgestellt werden, wobei eine Position eines ersten Abschnitts der Textilstruktur relativ zu einer Position eines zweiten Abschnitts der Textilstruktur verändert wird.

Gemäß einigen Ausführungsformen kann an der Textilstruktur in der Art gezogen werden, dass eine diagonale Scherung zumindest einer der textilen Fläche auftritt und ein oder mehrere Abschnitte der Textilstruktur im Sinne eines Drapierprozesses nicht nur manipuliert, sondern auch umgeformt werden.

Bei einer gewebten Textilstruktur können beispielsweise ein oder mehrere Kett- und/oder Schussflottungen vorgesehen sein zum entsprechenden Verändern der Form der Textilstruktur mittels Manipulierens der ein oder mehreren Kett- bzw. Schussflottungen.

Ein Mechanismus in der Ausformung einer zunächst flachen Textilstruktur kann die Manipulation bestimmter Fäden oder Fadengruppen innerhalb der Textilstruktur sein. Gemäß verschiedenen Ausführungsformen wird diese Manipulation mittels eines geeignet ausgestalteten mechanischen/mechatronischen Systems (als Ausformperipherie oder Manipuliervorrichtung bezeichnet) realisiert. Die Ausformperipherie kann derart in die Textilmaschine zur Herstellung der Textilstruktur integriert sein, dass die Manipulation der Fäden und die Ausformung der Textilstruktur innerhalb der Systemgrenzen der Textilmaschine ausgeführt werden können.

Gemäß verschiedenen Ausführungsformen wird eine Textilmaschine nach Anspruch 1 bereitgestellt.

Gemäß verschiedenen Ausführungsformen kann die Textilmaschine derart ausgestaltet sein, dass die Textilstruktur während deren Herstellung und Ausformung in der Textilmaschine entsprechend genau positioniert ist. Anschaulich können die Positionen der Fäden sowie die Position der hergestellten Textilstruktur in der Textilmaschine vordefiniert sein bzw. vergleichsweise einfach ermittelt werden. Die Ausformperipherie kann beispielsweise derart in die Textilmaschine integriert sein, dass die Positionsinformationen, welche die Positionen der Fäden und der hergestellten Textilstruktur repräsentieren und die aufgrund der Herstellung der Textilstruktur bekannt sind und/oder einfach ermittelt werden können, zusätzlich auch zur automatisierten Ausformung der Textilstruktur verwendet werden können. Beispielsweise wird die Positionierung der Fäden in der Textilmaschine verwendet, um die vordefinierten Fäden mittels der Ausformperipherie auf einfache Weise manipulieren zu können bzw. um die vordefinierten Fäden auf einfache Weise mittels der Manipuliervorrichtung greifen zu können.

Gemäß verschiedenen Ausführungsformen wird ein Verfahren nach Anspruch 11 zum Herstellen einer Textilstruktur bereitgestellt.

Gemäß verschiedenen Ausführungsformen wird ein Verfahren nach Anspruch 11 zum Herstellen einer Textilstruktur bereitgestellt.

Gemäß verschiedenen Ausführungsformen können mehrere Textilstrukturen in Form eines kontinuierlichen (z.B. bandförmigen) Halbzeugs hergestellt werden, wobei die jeweilige Textilstruktur vor dem Vereinzeln (z.B. vor dem Abtrennen von dem kontinuierlichen Halbzeug) mittels Manipulierens ein oder mehrerer Fäden der Textilstruktur entsprechend ausgeformt wird.

Ausführungsbeispiele sind in den Figuren dargestellt und werden im Folgenden näher erläutert.

Es zeigen
Figur 1 eine Textilmaschine in einer schematischen Ansicht, gemäß verschiedenen Ausführungsformen;
Figuren 2A bis 2C jeweils Arbeitsschritte zum Herstellen einer ausgeformten Preform in einer schematischen Ansicht, gemäß verschiedenen Ausführungsformen;
Figuren 3A bis 3C jeweils Arbeitsschritte zum Herstellen einer Preform in einer schematischen Ansicht, gemäß verschiedenen Ausführungsformen; und
Figur 4 ein schematisches Ablaufdiagramm eines Verfahrens zum Herstellen einer Preform, gemäß verschiedener Ausführungsformen.

In der folgenden ausführlichen Beschreibung wird auf die beigefügten Zeichnungen Bezug genommen, die einen Teil dieser bilden und in denen zur Veranschaulichung spezifische Ausführungsformen gezeigt sind, in denen die Erfindung ausgeübt werden kann. Es versteht sich, dass andere Ausführungsformen benutzt und strukturelle oder logische Änderungen vorgenommen werden können, ohne von dem Schutzumfang der vorliegenden Erfindung abzuweichen. Es versteht sich, dass die Merkmale der hierin beschriebenen verschiedenen beispielhaften Ausführungsformen miteinander kombiniert werden können, sofern nicht spezifisch anders angegeben. Die folgende Beschreibung ist deshalb nicht in einschränkendem Sinne aufzufassen, und der Schutzumfang der vorliegenden Erfindung wird durch die angefügten Ansprüche definiert.

Verschiedene Ausführungsformen beziehen sich auf eine automatisierte Kombination aus einem textilen Herstellungsprozess (z.B. ein Webprozess, Strickprozess oder Wirkprozess) und einem Ausformungsprozess zum Verändern der hergestellten textilen Strukturen. Die textilen Strukturen werden beispielsweise an einem Stück hergestellt (auch als Ausgangstextil oder Halbzeug bezeichnet). Das Ausgangstextil wird mit Bereichen versehen, in denen mit definiert unterschiedlicher Länge ein Teil der Fäden nicht mit dem Rest der textilen Struktur verbunden sind (auch als Flottungen bezeichnet). Am Rand bzw. am Ende des Ausgangstextils können diese Fäden entnommen und gegriffen werden. Aufgrund der Beschaffenheit des Textils können diese Fäden beispielsweise durch die gesamte Struktur gezogen werden, wobei die freien Fadenstücke (d.h. die Flottungen) kleiner werden und der Bereich der Flottungen geschlossen wird.

Aus den unterschiedlichen Längen der Fäden in der Flottung und deren Anordnung ergibt sich beispielsweise eine vordefinierte dreidimensionale Eigenform der textilen Struktur. Diese textile Struktur kann dann beispielsweise direkt als eine Verstärkungsstruktur (auch als Preform bezeichnet) verwendet werden, beispielsweise für die Herstellung faserverstärkter Hochleistungs-Werkstoffe. Geometrien mit rohrförmigen oder anderen dreidimensional ausgeformten Abschnitten werden im industriellen Rahmen herkömmlicherweise mittels einer sequentiellen Vorgehensweise gefertigt, begonnen mit dem Zuschnitt einer Ausgangstextilstruktur, gefolgt von dem Aufbau aus sich überlappenden Lagen sowie der Fixierung/Fügung.

Aus der Verwendung dreidimensionaler Textilstrukturen ergeben sich beispielsweise diverse technologische und wirtschaftliche Vorteile in der Bauteilfertigung, wie beispielsweise: eine hohe Produktqualität (z.B. aufgrund einer direkten faserbasierten Kopplung der Strukturteilbereiche und dadurch einer hohen Struktursteifigkeit und Strukturfestigkeit) und eine hohe Materialeffizienz (z.B. können Überlappungsbereiche entfallen und eines bessere Materialausnutzung kann erfolgen). Ferner ergeben sich niedrige Aufwendungen für Materialkosten und Prozesskosten.

Bei derzeit bekannten Textilstrukturen erfolgt die Ausformung aufwändig und rein manuell, z.B. mit folgenden, wiederholt auszuführenden Arbeitsschritten:
1) Abschneiden des Gewebeteilstückes,
2) Aufziehen des Gewebes auf einen Ausformkern,
3) Fixieren auf einem Ausformkern,
4) Ziehen der flottierenden Fäden am Rand der

Textilstruktur durch die Fläche bis die Flottungen geschlossen sind.

Die vorangehend genannte herkömmliche Vorgehensweise kann beispielsweise verfahrenstechnisch zu verschiedenen Nachteilen führen:
- Es sind mehrere voneinander entkoppelte Prozessschritte notwendig (z.B. Weben und Ausformen), was ein zusätzliches Materialhandling mit sich bringt,
- Manuell durchgeführte Prozesse können in einer geringeren Reproduzierbarkeit resultieren als automatisierte Prozesse,
- Manuell durchgeführte Prozesse können in einer geringeren Maßhaltigkeit resultieren als automatisierte Prozesse,
- Manuell durchgeführte Prozesse können in einer geringeren Prozesssicherheit resultieren als automatisierte Prozesse,
- Der Materialeinsatz für Fäden kann ineffizient sein (z.B. kann es zu einem Verschnitt von gezogenen Fäden kommen),
- Aufgrund der voneinander entkoppelten Prozessschritte kann es zu einer niedrigen Produktivität kommen, z.B. aufgrund des hohen manuellen Aufwands.

Somit können in herkömmlichen Prozessen die hohe und reproduzierbare Produktqualität und die niedrigen Fertigungszeiten in der reinen textiltechnischen Herstellung nicht auf die herzustellende dreidimensionale Textilstruktur bzw. die Preform übertragen werden.

Gemäß verschiedenen Ausführungsformen wird ein geeignetes mechanisches/mechatronisches System automatisiert und innerhalb der Systemgrenzen der Textilmaschine derart bereitgestellt, dass eine Ausformung einer zunächst flachen Textilstruktur mittels einer Manipulation bestimmter Fäden oder Fadengruppen innerhalb der Textilstruktur erfolgen kann. Gemäß verschiedenen Ausführungsformen kann die Ausformperipherie eine mehrachsig (in Bezug auf die gängigen translatorischen/rotatorischen Achsen) ansteuerbare Vorrichtung aufweisen, wie beispielsweise ein mehrachsiges Portalsystem oder ein geeigneter Mehrachsroboter, welche innerhalb der Textilmaschine angeordnet sein kann. Der Ausformperipherie werden, gemäß verschiedenen Ausführungsformen, die zu manipulierenden Fäden oder Fadengruppen mit entsprechenden Leitelementen zwischen einer Fadenzuführung und einer Arbeitsstelle der Textilmaschine bzw. zwischen einer Arbeitsstelle und einem Abzug hinreichend genau vorgelegt. Die Fadenzuführung kann beispielsweise einen Fadenvorrat bzw. ein Spulengatter aufweisen. Die Manipuliervorrichtung (anschaulich die Ausformvorrichtung) selbst kann beispielsweise die gewünschte Fadenmanipulation unter Nutzung geeigneter Komponenten zum Fadenhandling (z.B. Greifer, Klemmen, etc.), elektronischer Sensor-, Steuer-, und Regeltechnik sowie unter Berücksichtigung der geometrieabhängigen Fadenlängen ausführen.

Verschiedenen Ausführungsformen beziehen sich auf eine Integration einer Ausformperipherie in eine Textilmaschine. Verschiedene Ausführungsformen beziehen sich auf eine Manipulation von Fäden oder Fadengruppen einer Textilstruktur. Dabei wird nicht die gesamte erzeugte Textilstruktur selbst manipuliert (wie z.B. bei in der 3D-Flechttechnik), sondern es werden nur bestimmte Fäden oder Fadengruppen manipuliert, wodurch eine dreidimensionale Textilstruktur ausgeformt wird.

Mit der Erweiterung eines textilen Herstellungsprozesses (z.B. eines Webprozesses) und der gemäß verschiedenen Ausführungsformen beschriebenen integrierten automatisierten Ausformung können beispielsweise folgende Vorteile erzielt werden:
- eine vollständige Eliminierung der bisher verwendeten manuellen Ausformung,
- eine hohe Prozesssicherheit aufgrund der Eliminierung manueller Prozesse,
- eine Produktivitätssteigerung für die Herstellung und Ausformung dreidimensionaler Preformen,
- eine Steigerung der Produktqualität, und
- eine höhere Materialeffizienz, da bei der Ausformung kein Abfall mehr anfällt oder weniger Abfall anfällt.

Im Folgenden werden verschiedene Ausführungsformen einer Textilmaschine und eines entsprechenden Verfahrens zum Herstellen einer Textilstruktur beschrieben.

**Fig.1** zeigt eine Textilmaschine 100 in einer schematischen Ansicht, gemäß verschiedenen Ausführungsformen.

Die Textilmaschine 100 kann beispielsweise eine Arbeitsvorrichtung 110 aufweisen. Die Arbeitsvorrichtung 110 kann eingerichtet sein zum Verarbeiten von Fäden 111. Die Arbeitsvorrichtung 110 kann eingerichtet sein zum Herstellen einer Textilstruktur basierend auf Fäden 111, die der Arbeitsvorrichtung 110 zugeführt werden. Der Bereich 112, in dem die Fäden 111 mittels der Arbeitsvorrichtung 110 verarbeitet werden, kann beispielsweise als Arbeitsstelle 112 bezeichnet werden. Mittels der Arbeitsvorrichtung 110 können somit in der Arbeitsstelle 112 die Fäden 111 zu einer Textilstruktur verarbeitet werden.

Gemäß verschiedenen Ausführungsformen können die Fäden 111 innerhalb der Textilmaschine 100 mittels einer oder mehrerer Fadenführungen geführt sein oder werden. Beispielsweise können die Fäden mittels einer Fadenzuführung 120 der Arbeitsvorrichtung 110 zugeführt werden bzw. in die Arbeitsstelle 112 hineingeführt werden. Die Fäden 111 können einzeln oder in Fadengruppen zu der Arbeitsvorrichtung 110 bzw. zu der Arbeitsstelle 112 geführt werden. Die Fäden 111 können mittels der Fadenzuführung 120 in einem Bereich vor der Arbeitsstelle 112 derart positioniert bzw. geführt werden, dass einzelne Fäden manipuliert werden können.

Gemäß verschiedenen Ausführungsformen kann die aus den Fäden 111 mittels der Arbeitsvorrichtung 110 hergestellte Textilstruktur (siehe Ausgangstextilstruktur 121) mittels eines Abzugs 130 geführt bzw. abgezogen werden. Die Fäden 111 bzw. die mittels der Arbeitsvorrichtung 110 erzeugte Textilstruktur 121 können mittels des Abzugs 130 aus der Arbeitsstelle 112 herausgeführt werden. Die Fäden 111 bzw. die mittels der Arbeitsvorrichtung 110 erzeugte Textilstruktur können mittels des Abzugs 130 und optional einer zusätzlichen Fadenführung in einem Bereich nach der Arbeitsstelle 112 positioniert bzw. geführt werden.

Gemäß verschiedenen Ausführungsformen kann die Textilmaschine 100 derart ausgestaltet sein, dass die Arbeitsstelle 112 zwischen der Fadenzuführung 120 und dem Abzug 130 angeordnet ist.

Gemäß verschiedenen Ausführungsformen kann die Arbeitsvorrichtung 110 zum Verarbeiten der Fäden 111 in der Arbeitsstelle 112 zu einer Textilstruktur eingerichtet sein, wobei die Fäden 111 mittels der Arbeitsvorrichtung 110 derart miteinander verbunden werden, dass zunächst eine Ausgangstextilstruktur 121 hergestellt wird. Die Ausgangstextilstruktur 121 weist beispielsweise ein oder mehreren vordefinierte Fäden 123 auf. Diese ein oder mehreren vordefinierten Fäden 123 sind beispielsweise derart in die Ausgangstextilstruktur 121 integriert, bzw. die Ausgangstextilstruktur 121 ist derart hergestellt, dass deren Form mittels einer Manipulation der ein oder mehreren vordefinierten Fäden 123 verändert werden kann. Gemäß verschiedenen Ausführungsformen kann die Ausgangstextilstruktur 121 zumindest einen Abschnitt 121f aufweisen, in dem eine oder mehrere Flottungen (z.B. freie Fadenabschnitte) bereitgestellt sind.

Gemäß verschiedenen Ausführungsformen weist die Textilmaschine 100 eine Manipuliervorrichtung 140 (auch als Ausformperipherie bezeichnet) auf. Die Manipuliervorrichtung 140 kann beispielsweise derart eingerichtet sein, dass die ein oder mehreren vordefinierten Fäden 123 der Ausgangstextilstruktur 121 mittels der Manipuliervorrichtung 140 manipuliert werden können (143). Anschaulich kann eine Ausformung (140a) der Ausgangstextilstruktur 121 mittels der Manipuliervorrichtung 140 erfolgen, so dass eine ausgeformte, dreidimensionale Textilstruktur 131 erzeugt wird.

Die Manipuliervorrichtung 140 kann beispielsweise eingerichtet sein, die ein oder mehreren vordefinierten Fäden 123 der Ausgangstextilstruktur 121 in mindestens einem Manipulierbereich 141 zu manipulieren (143). Gemäß verschiedenen Ausführungsformen kann die Manipuliervorrichtung 140 mindestens einen auf einem Schienensystem beweglich gelagerten Greifer aufweisen zum Manipulieren (143) individueller Fäden 111 in der Textilmaschine 100. Dabei können ein oder mehrere Schienen des Schienensystems parallel zur Produktionsrichtung bzw. parallel zu den im Manipulierbereich 141 geführten Fäden 111 angeordnet sein (siehe auch Figuren 2A bis 2C).

Die Textilmaschine 100 kann beispielsweise derart eingerichtet sein, dass der Manipulierbereich 141 zwischen der Fadenzuführung 120 und dem Abzug 130 bereitgestellt ist. Anschaulich kann die Ausgangstextilstruktur 121 noch in der Textilmaschine 100 manipuliert werden, d.h. bevor der Abzug 130 umgesetzt und bevor die Ausgangstextilstruktur 121 separiert wird.

Gemäß verschiedenen Ausführungsformen können die ein oder mehreren vordefinierten Fäden 123 der Ausgangstextilstruktur 121 gespannt werden (133) und somit kann beispielsweise ein erster Abschnitt 121a der Ausgangstextilstruktur 121 relativ zu einem zweiten Abschnitt 121b der Ausgangstextilstruktur 121 bewegt werden (145) und die Ausgangstextilstruktur 121 somit zu der gewünschten dreidimensionalen Textilstruktur 131 ausgeformt werden. Die ausgeformte dreidimensionale Textilstruktur 131 kann entsprechend die ein oder mehreren vordefinierten gespannten Fäden 133 aufweisen.

Gemäß verschiedenen Ausführungsformen können die Fäden 111 mittels der Arbeitsvorrichtung 112 textiltechnisch miteinander verbunden werden. Beispielsweise kann eine Gewebestruktur erzeugt werden mittels Webens. Alternativ oder zusätzlich dazu können beispielsweise maschenbildende Verfahren wie Stricken, Wirken, und/oder Häkeln zum Herstellen der Ausgangstextilstruktur 121 verwendet werden.

Gemäß verschiedenen Ausführungsformen wird die ausgeformte, dreidimensionale Textilstruktur 131 erst nach deren Ausformung (140a) separiert. Das Separieren der ausgeformten, dreidimensionalen Textilstruktur 131 kann beispielsweise das Umsetzen des Abzugs 130 aufweisen sowie ein Abtrennen der ausgeformten, dreidimensionalen Textilstruktur 131 von der in der Textilmaschine 100 verbleibenden Ausgangstextilstruktur 121. Das Umsetzen des Abzugs 130 kann beispielsweise derart erfolgen, dass ausgehend von der in der Textilmaschine 100 verbleibenden Ausgangstextilstruktur 121 eine weitere dreidimensionale Textilstruktur 131 ausgeformt werden kann.

Nach dem Separieren der ausgeformten, dreidimensionalen Textilstruktur 131 kann diese teilweise oder vollständig in ein Polymermaterial eingebettet werden. Somit kann beispielsweise ein Verbundbauteil hergestellt werden, bei dem die ausgeformte, dreidimensionale Textilstruktur 131 als Preform dient.

In **Fig.2A, Fig.2B,** und **Fig.2C** sind verschiedene Arbeitsschritte eines Verfahrens zum Herstellen einer Textilstruktur oder eines Verfahrens zum Betreiben einer Textilmaschine 100 veranschaulicht, gemäß verschiedenen Ausführungsformen. Zur Veranschaulichung sind eine Arbeitsvorrichtung 110 mit einer Arbeitsstelle 112, eine Fadenzuführung 120, ein Abzug 130 und eine Manipuliervorrichtung 140 dargestellt, welche derart ausgestaltet sein können, wie es vorangehend mit Bezug auf die Textilmaschine 100 beschrieben ist.

Gemäß verschiedenen Ausführungsformen kann die Manipulation der ein oder mehreren vordefinierten Fäden 123, die auch in der Ausgangstextilstruktur 121 integriert sind, in einem Manipulierbereich 241 durchgeführt werden, der zwischen der Fadenzuführung 120 und der Arbeitsvorrichtung 110 liegt. In Produktionsrichtung 201 gesehen liegt somit der Manipulierbereich 241, in dem die ein oder mehreren vordefinierten Fäden 123 manipuliert werden (z.B. mittels der Manipuliervorrichtung 140 gegriffen und gezogen werden), vor der Arbeitsstelle 112 der Arbeitsvorrichtung 110.

Gemäß verschiedenen Ausführungsformen kann die Ausgangstextilstruktur 121 eine Gewebestruktur aufweisen oder sein. Mit anderen Worten kann die Arbeitsvorrichtung 110 eine Webvorrichtung sein bzw. die Textilmaschine 100 kann eine Webmaschine sein. In diesem Fall kann die Fadenzuführung 120 derart eingerichtet sein, dass der Arbeitsstelle 112 Kettfäden (siehe Fäden 111) zugeführt werden. Die Arbeitsvorrichtung 110 kann derart eingerichtet sein, dass die Kettfäden mittels Schussfäden (nicht dargestellt) zu einer Ausgangsgewebestruktur (siehe Ausgangstextilstruktur 121) verbunden werden. Dabei kann eine definierte Untermenge der Kettfäden (siehe ein oder mehrere vordefinierte Fäden 123) derart in die Ausgangsgewebestruktur integriert sein, dass die Form der Ausgangsgewebestruktur mittels entsprechender Manipulation der definierten Untermenge der Kettfäden verändert werden kann.

Gemäß verschiedenen Ausführungsformen kann die Manipuliervorrichtung 140 mindestens einen auf einem Schienensystem 240s beweglich gelagerten Greifer 240 aufweisen zum Manipulieren individueller Fäden 111 (z.B. zum Manipulieren von Kettfäden in einem Bereich vor der Arbeitsstelle 112).

Mittels Ziehens 243 der vordefinierten Fäden 123 kann die hergestellte Ausgangstextilstruktur 121 zu einer dreidimensionalen Textilstruktur 131 aufgestellt werden, wie in Fig.2B veranschaulicht ist. Dabei können die vordefinierten Fäden 123 durch die Arbeitsstelle 112 hindurch verlaufen und somit während des Manipulierens entgegen der Produktionsrichtung 201 durch die Arbeitsstelle 112 gezogen werden.

Der anschaulich jeweils zurückgezogene Abschnitt des jeweiligen Fadens geht nicht verloren, sondern steht dann wieder für die Herstellung einer weiteren Ausgangstextilstruktur 121 zur Verfügung. Dies hat beispielsweise zur Folge, dass Material eingespart werden kann, da die Fäden noch vor der Arbeitsstelle zurückgezogen werden und somit zum Herstellen einer weiteren Ausgangstextilstruktur 121 verwendet werden können. Ferner ist kein Vorhalteabschnitt in der Ausgangstextilstruktur nötig, der herkömmlicherweise vorgesehen ist zum Zugänglichmachen der vordefinierten Fäden direkt in der Ausgangstextilstruktur 121. Ferner sind die vordefinierten Fäden 123 beispielsweise sicher zu greifen, da diese beispielsweise einzeln auf vordefinierten Bahnen zu der Arbeitsstelle 112 geführt werden.

Nach dem Manipulieren der ein oder mehreren vordefinierten Fäden 123 und somit nach dem Aufstellen der Ausgangstextilstruktur 121 zu der gewünschten 3D-Preform 131 kann diese aus der Textilmaschine 110 entnommen werden, wobei der Abzug 130 entsprechend umgesetzt werden kann, wie in Fig.2C veranschaulicht ist.

In **Fig.3A, Fig.3B,** und **Fig.3C** sind verschiedene Arbeitsschritte eines Verfahrens zum Herstellen einer Textilstruktur oder eines Verfahrens zum Betreiben einer Textilmaschine veranschaulicht, gemäß verschiedenen Ausführungsformen. Zur Veranschaulichung sind eine Arbeitsvorrichtung 110 mit einer Arbeitsstelle 112, eine Fadenzuführung 120, ein Abzug 130 und eine Manipuliervorrichtung 140 dargestellt, welche derart ausgestaltet sein können, wie es vorangehend beschrieben ist.

Gemäß verschiedenen Ausführungsformen kann die Manipulation der ein oder mehreren vordefinierten Fäden 123, die auch in der Ausgangstextilstruktur 123 integriert sind, in einem Manipulierbereich 341 durchgeführt, der zwischen der Arbeitsvorrichtung 110 und dem Abzug 130 liegt. In Produktionsrichtung 201 gesehen liegt somit der Manipulierbereich 341, in dem die ein oder mehreren vordefinierten Fäden 123 manipuliert werden (z.B. mittels der Manipuliervorrichtung 140 gegriffen und gezogen werden), hinter der Arbeitsstelle 112 der Arbeitsvorrichtung 110.

Gemäß verschiedenen Ausführungsformen kann die Ausgangstextilstruktur 121 eine Gewebestruktur aufweisen oder sein. Mit anderen Worten kann die Arbeitsvorrichtung 110 eine Webvorrichtung sein bzw. die Textilmaschine 100 kann eine Webmaschine sein. In diesem Fall kann die Fadenzuführung 120 derart eingerichtet sein, dass der Arbeitsstelle 112 Kettfäden (siehe Fäden 111) zugeführt werden. Die Arbeitsvorrichtung 110 kann derart eingerichtet sein, dass die Kettfäden mittels Schussfäden (nicht dargestellt) zu einer Ausgangsgewebestruktur (siehe Ausgangstextilstruktur 121) verbunden werden.

Gemäß verschiedenen Ausführungsformen kann eine definierte Untermenge der Kettfäden (siehe ein oder mehrere vordefinierte Fäden 123) derart in die Ausgangsgewebestruktur integriert sein, dass die Form der Ausgangsgewebestruktur mittels entsprechender Manipulation der definierten Untermenge der Kettfäden verändert werden kann. In anderen Ausführungsformen kann eine definierte Untermenge der Schussfäden (siehe ein oder mehrere vordefinierte Fäden 123) derart in die Ausgangsgewebestruktur integriert sein, dass die Form der Ausgangsgewebestruktur mittels entsprechender Manipulation der definierten Untermenge der Schussfäden verändert werden kann. In noch anderen Ausführungsformen können eine definierte Untermenge der Kettfäden und eine definierte Untermenge der Schussfäden (siehe ein oder mehrere vordefinierte Fäden 123) derart in die Ausgangsgewebestruktur integriert sein, dass die Form der Ausgangsgewebestruktur mittels entsprechender Manipulation der definierten Untermengen der Kett- und Schussfäden verändert werden kann.

Gemäß verschiedenen Ausführungsformen kann die Manipuliervorrichtung 140 mindestens einen auf einem Schienensystem 240s beweglich gelagerten Greifer 240 aufweisen zum Manipulieren individueller Fäden 111 (z.B. zum Manipulieren von Kettfäden und/oder Schussfäden in einem Bereich 341 nach der Arbeitsstelle 112).

Mittels Ziehens 243 der vordefinierten Fäden 123 kann die hergestellte Ausgangstextilstruktur 121 zu einer dreidimensionalen Textilstruktur 131 aufgestellt werden, wie in Fig.3B veranschaulicht ist. Dabei können die vordefinierten Fäden 123 während des Manipulierens entgegen der Produktionsrichtung 201 gezogen werden.

Der anschaulich jeweils zurückgezogene Abschnitt des jeweiligen Fadens steht in diesem Fall nicht für die Herstellung einer weiteren Ausgangstextilstruktur 121 zur Verfügung. Material kann allerdings beispielsweise dadurch eingespart werden, dass kein Vorhalteabschnitt in der Ausgangstextilstruktur 121 nötig ist, der herkömmlicherweise vorgesehen ist zum Zugänglichmachen der vordefinierten Fäden 123 direkt in der Ausgangstextilstruktur 121. Die vordefinierten Fäden 123 sind beispielsweise sicher zu greifen, da die Position der Ausgangstextilstruktur 121 nach der Arbeitsstelle 112 (genauer gesagt zwischen Arbeitsstelle 112 und Abzug 130) zu einer gewissen Produktionszeit bekannt sein kann.

Nach dem Manipulieren der ein oder mehreren vordefinierten Fäden 123 und somit nach dem Aufstellen der Ausgangstextilstruktur 121 zu der gewünschten 3D-Preform 131 kann diese aus der Textilmaschine 100 entnommen werden, wobei der Abzug 130 entsprechend umgesetzt werden kann, wie in Fig.3C veranschaulicht ist.

Es versteht sich, dass das Manipulieren der ein oder mehreren vordefinierten Fäden 123 auch in mehr als einem Manipulierbereich 241, 341 erfolgen kann, z.B. in einem ersten Manipulierbereich 241 vor der Arbeitsstelle (wie beispielsweise bezüglich der Figuren 2A bis 2C beschrieben ist) und auch in einem zweiten Manipulierbereich 341 nach der Arbeitsstelle (wie beispielsweise bezüglich der Figuren 3A bis 3C beschrieben ist). Beispielsweise kann die Ausgangstextilstruktur 121 eine Gewebestruktur sein, und in dem ersten Manipulierbereich 241 vor der Arbeitsstelle können beispielsweise vordefinierte Kettfäden manipuliert werden und in dem zweiten Manipulierbereich 341 nach der Arbeitsstelle können die Schussfäden manipuliert werden.

**Fig.4** veranschaulicht ein schematisches Ablaufdiagramm eines Verfahrens 400 zum Herstellen einer Textilstruktur, gemäß verschiedenen Ausführungsformen. Beispielsweise kann eine dreidimensionalen Textilstruktur 131 (auch als 3D-Preform oder als ausgeformte Textilstruktur oder Halbzeug bezeichnet) mittels des Verfahrens 400 hergestellt werden. Gemäß einigen Ausführungsformen kann die Textilstruktur mittels der hierin beschriebenen Textilmaschine 100 hergestellt werden.

Gemäß verschiedenen Ausführungsformen kann das Verfahren 400 Folgendes aufweisen: in 410, das Führen mehrerer Fäden zu einer Arbeitsstelle; in 420, das Verbinden der mehreren Fäden in der Arbeitsstelle zu einer Textilstruktur (anschaulich zu einer Ausgangstextilstruktur) derart, dass eine Form der Textilstruktur mittels einer Manipulation von ein oder mehreren vordefinierten Fäden, die in die Textilstruktur integriert sind, verändert werden kann; in 430, das Verändern der Form der Textilstruktur mittels Manipulierens der ein oder mehreren vordefinierten Fäden und dadurch Erzeugen einer ausgeformten Textilstruktur; anschließend, in 440, das Versetzen einer Abzugsvorrichtung derart, dass die ausgeformte Textilstruktur abgetrennt werden kann; und, in 450, das Abtrennen der ausgeformten Textilstruktur.

Gemäß verschiedenen Ausführungsformen kann das Verändern der Form der Textilstruktur in 430 nach dem Verbinden der mehreren Fäden in der Arbeitsstelle zu einer Textilstruktur in 420 erfolgen. Das Verbinden der mehreren Fäden in der Arbeitsstelle zu einer Textilstruktur in 420 kann als Herstellen einer entsprechenden Ausgangstextilstruktur (siehe Textilstruktur 121 in den Figuren 1, 2A, 2B, 3A, 3B) verstanden werden, wobei die Ausgangstextilstruktur nicht weiter textiltechnisch verarbeitet werden muss (z.B. nicht weiter gewebt wird), sondern nur noch in deren Form verändert wird (z.B. aufgestellt wird) mittels Manipulierens der ein oder mehreren vordefinierten Fäden in 430.

Gemäß verschiedenen Ausführungsformen werden auch nicht alle Fäden der Ausgangstextilstruktur in 430 manipuliert, sondern nur Fäden einer vordefinierten Untermenge von Fäden. Wenn die Ausgangstextilstruktur beispielsweise eine gewebte Textilstruktur ist, können beispielsweise nur Kettfäden einer vordefinierten Untermenge von Kettfäden und/oder nur Schussfäden einer vordefinierten Untermenge von Schussfäden manipuliert werden.

Gemäß verschiedenen Ausführungsformen kann die Ausgangstextilstruktur in 430 derart manipuliert werden, dass eine Textilstruktur mit einer geänderten Form gebildet wird (siehe Textilstruktur 131 in den Figuren 1, 2C, 3C). Die mittels Manipulierens der ein oder mehreren vordefinierten Fäden gebildete Textilstruktur kann beispielsweise mindestens einen rohrförmigen Abschnitt aufweisen. Die mittels Manipulierens der ein oder mehreren vordefinierten Fäden gebildete Textilstruktur kann beispielsweise mindestens einen gewölbten oder gewinkelten Abschnitt aufweisen.

Gemäß verschiedenen Ausführungsformen kann der Abzug 130 der Textilmaschine 100 mittels einer Klemmverbindung mit der jeweils mittels der Arbeitsvorrichtung erzeugten Textilstrukturen verbunden sein. Zum Entnehmen einer beispielsweise ausgeformten Textilstruktur aus der Textilmaschine 100 kann der Abzug 130 entsprechend umgesetzt werden, so dass der Abzug 130 wiederum mit dem in der Textilmaschine 100 verbleibenden Abschnitt der jeweils mittels der Arbeitsvorrichtung erzeugten Textilstruktur verbunden ist.

Gemäß verschiedenen Ausführungsformen kann die Arbeitsvorrichtung der Textilmaschine eine Webvorrichtung sein und die Arbeitsstelle kann in diesem Fall als Webzone bezeichnet sein oder werden.

Es versteht sich, dass das Verbinden der mehreren Fäden 111 in der Arbeitsstelle 112 zu einer entsprechend hierin beschriebenen Textilstruktur 121, 131 mittels einer entsprechend eingerichteten Steuerung zum Ansteuern der Textilmaschine 100 bzw. zum Ansteuern der Arbeitsvorrichtung 110 der Textilmaschine 110 erfolgen kann. Dabei kann eine Fadenführung in der Textilmaschine 100 so eingerichtet sein, dass die Positionen bzw. Führungsbahnen zumindest der zu manipulierenden Fäden 123 zumindest in dem Manipulierbereich 141, 241, 341 vordefiniert sind.

Gemäß verschiedenen Ausführungsformen kann die Textilmaschine 100 derart ausgestaltet sein, dass jeder in der Textilmaschine 100 geführte Faden eindeutig identifizierbar ist oder dass zumindest eine Gruppe von in der Textilmaschine 100 geführten Fäden 111 eindeutig identifizierbar ist. Somit kann beispielsweise der Manipuliervorrichtung 110 auf einfache Weise vorgegeben werden, welcher der eindeutig identifizierbaren Fäden (in 430) zu manipulieren ist und wie der jeweilige Faden zu manipulieren ist. Beispielsweise kann jeweils einem Faden ein Parameter, welcher eine Zuglänge repräsentiert, zugeordnet sein. Die Zuglänge ist die Länge, um die der jeweilige Faden gezogen werden soll.

Gemäß verschiedenen Ausführungsformen kann es vorteilhaft sein, einen Greifer zum Manipulieren der Fäden zu verwenden. Dabei kann der Greifer eingerichtet sein, einzelne Fäden individuell zu greifen und um eine dem Faden zugeordnete vordefinierte Zuglänge zu ziehen. Ferner kann der Greifer eingerichtet sein, mehrere Fäden gleichzeitig zu greifen und diese um die gleiche vordefinierte Zuglänge zu ziehen.

Gemäß verschiedenen Ausführungsformen kann eine Vielzahl von Greifern verwendet werden zum Manipulieren der Fäden.

Beispielsweise kann jedem zu manipulierenden Faden genau ein Greifer zugeordnet sein (in einer 1-zu-1-Zuordnung). Beispielsweise kann einer Anzahl (n) von zu manipulierenden Fäden genau ein Greifer zugeordnet sein (in einer n-zu-1-Zuordnung). Somit kann beispielsweise die Manipulationsdauer reduziert werden, so dass die Manipulation der Fäden nicht die eigentlich mit der Textilmaschine erreichbare Produktionsgeschwindigkeit reduziert.

Es versteht sich, dass die Manipuliervorrichtung eine entsprechende Steuervorrichtung aufweisen kann oder mit einer entsprechenden Steuervorrichtung kommunikativ gekoppelt sein kann, um die entsprechenden Bewegungen zum Manipulieren der ein oder mehreren vordefinierten Fäden zu steuern. Die Manipuliervorrichtung kann beispielsweise ein elektrisches Aktorsystem aufweisen zum Ausführen der entsprechenden Bewegungen zum Manipulieren der ein oder mehreren vordefinierten Fäden. Die Manipuliervorrichtung kann beispielsweise ein elektromechanisches Aktorsystem aufweisen zum Ausführen der entsprechenden Bewegungen zum Manipulieren der ein oder mehreren vordefinierten Fäden. Die Manipuliervorrichtung kann beispielsweise ein pneumatisches Aktorsystem aufweisen zum Ausführen der entsprechenden Bewegungen zum Manipulieren der ein oder mehreren vordefinierten Fäden. Die Manipuliervorrichtung kann beispielsweise ein elektropneumatisches Aktorsystem aufweisen zum Ausführen der entsprechenden Bewegungen zum Manipulieren der ein oder mehreren vordefinierten Fäden.

Gemäß verschiedenen Ausführungsformen können die Fäden aus jedem beliebigen geeigneten Material (z.B. aus einer Naturfaser, aus Glas, aus einem Polymer, aus einer Keramik, aus einem Metall, aus Kohlenstoff, etc.) gebildet sein.

Im Folgenden werden verschiedene Beispiele beschrieben, welche sich auf das hierin Beschriebene und in den Figuren Dargestellte beziehen.

Beispiel 1 ist eine Textilmaschine, aufweisend: eine Fadenzuführung zum Zuführen von Fäden zu einer Arbeitsstelle; einen Abzug, wobei die Arbeitsstelle zwischen der Fadenzuführung und dem Abzug angeordnet ist; eine Arbeitsvorrichtung zum Verarbeiten der Fäden in der Arbeitsstelle zu einer Ausgangstextilstruktur, wobei die Arbeitsvorrichtung eingerichtet ist, die Fäden derart miteinander zu verbinden, dass eine Form der Ausgangstextilstruktur mittels einer Manipulation (z.B. mittels Ziehens) von ein oder mehreren vordefinierten Fäden, die in die Ausgangstextilstruktur integriert sind, verändert werden kann; und eine Manipuliervorrichtung, welche eingerichtet ist, die ein oder mehreren vordefinierten Fäden in mindestens einem Manipulierbereich, welcher zwischen der Fadenzuführung und dem Abzug angeordnet ist, zu manipulieren zu greifen und zu ziehen).

In Beispiel 2 kann die Textilmaschine gemäß Beispiel 1 ferner aufweisen, das die Manipuliervorrichtung zum Manipulieren der ein oder mehreren vordefinierten Fäden eingerichtet ist: einen Faden der ein oder mehreren vordefinierten Fäden zu greifen; den gegriffenen Faden um eine vordefinierte Zuglänge zu ziehen; und den gegriffenen Faden wieder loszulassen.

In Beispiel 3 kann die Textilmaschine gemäß Beispiel 1 ferner aufweisen, das die Manipuliervorrichtung zum Manipulieren der ein oder mehreren vordefinierten Fäden eingerichtet ist: eine Gruppe von Fäden der mehreren vordefinierten Fäden zu greifen; die gegriffenen Fäden der Gruppe von Fäden, vorzugsweise gleichzeitig, um eine vordefinierte Zuglänge zu ziehen; und die gegriffenen Fäden der Gruppe von Fäden wieder loszulassen.

In Beispiel 4 kann die Textilmaschine gemäß einem der Beispiele 1 bis 3 ferner aufweisen: eine Fadenführung zum Führen der ein oder mehreren vordefinierten Fäden in dem Manipulierbereich.

In Beispiel 5 kann die Textilmaschine gemäß Beispiel 4 aufweisen, dass die Fadenführung eingerichtet ist jeden Faden der mehreren vordefinierten Fäden einzeln in dem Manipulierbereich zu führen.

In Beispiel 6 kann die Textilmaschine gemäß Beispiel 4 aufweisen, dass die Fadenführung eingerichtet ist, jeweils Gruppen von Fäden der mehreren vordefinierten Fäden einzeln in dem Manipulierbereich zu führen.

In Beispiel 7 kann die Textilmaschine gemäß einem der Beispiele 4 bis 6 aufweisen, dass die Fadenführung derart eingerichtet ist, dass die ein oder mehreren vordefinierten Fäden individuell oder in Gruppen manipuliert werden können.

In Beispiel 8 kann die Textilmaschine gemäß einem der Beispiele 1 bis 7 aufweisen, dass die ein oder mehreren vordefinierten Fäden um mehr als 30 mm gezogen werden.

In Beispiel 9 kann die Textilstruktur eine Gewebestruktur aufweisen, und die Fadenzuführung der Textilmaschine gemäß einem der Beispiele 1 bis 8 kann eingerichtet sein, der Arbeitsstelle Kettfäden zuzuführen. Die Arbeitsvorrichtung kann ferner eingerichtet sein, die Kettfäden mittels Schussfäden zu der Gewebestruktur zu verbinden.

In Beispiel 10 kann die Textilmaschine gemäß einem der Beispiele 1 bis 9 aufweisen, dass die ein oder mehreren vordefinierten Fäden ein oder mehrere vordefinierte Kettfäden sind.

Die Ausgangstextilstruktur ist, gemäß verschiedenen Ausführungsformen, bereits ausreichend genau positioniert, um die gewünschten vordefinierten Fäden beispielsweise sicher in dem Manipulierbereich greifen zu können. Da die vordefinierten Fäden sicher in dem Manipulierbereich gegriffen werden können, ist, gemäß verschiedenen Ausführungsformen, auch kein Vorhaltebereich in der Ausgangstextilstruktur notwendig zum Zugänglichmachen der vordefinierten Fäden. Dies hat beispielsweise zur Folge, dass Material eingespart werden kann.

In Beispiel 11 kann die Textilmaschine gemäß einem der Beispiele 1 bis 10 aufweisen, dass der Manipulierbereich zwischen der Fadenzuführung und der Arbeitsstelle angeordnet ist. Sofern die vordefinierten Fäden noch vor der Arbeitsstelle manipuliert (z.B. zurückgezogen) werden, kann Material eingespart werden, da somit die manipulierten Fäden weiterhin zum Herstellen der nächsten Ausgangstextilstruktur verwendet werden können.

In Beispiel 12 kann die Textilmaschine gemäß einem der Beispiele 1 bis 11 aufweisen, dass der Manipulierbereich zwischen der Arbeitsstelle und dem Abzug angeordnet ist.

In Beispiel 13 kann die Textilmaschine gemäß einem der Beispiele 1 bis 12 aufweisen, dass ein erster Manipulierbereich zwischen der Fadenzuführung und der Arbeitsstelle angeordnet ist und dass ein zweiter Manipulierbereich zwischen der Arbeitsstelle und dem Abzug angeordnet ist, wobei mindestens ein Faden der mehreren vordefinierten Fäden mittels der Manipuliervorrichtung in dem ersten Manipulierbereich manipuliert wird und wobei mindestens ein Faden der mehreren vordefinierten Fäden mittels der Manipuliervorrichtung in dem zweiten Manipulierbereich manipuliert wird.

In Beispiel 14 kann die Textilmaschine gemäß einem der Beispiele 1 bis 13 aufweisen, dass die ein oder mehreren vordefinierten Fäden ein oder mehrere vordefinierte Schussfäden sind. Basierend auf einer Schussfadenmanipulation können entweder andere Formen als mittels einer reinen Kettfadenmanipulation erzeugt werden. Basierend auf einer Kett- und Schussfadenmanipulation können komplexere dreidimensionale Formen erzeugt werden als mittels einer reinen Kettfadenmanipulation oder reinen Schussfadenmanipulation.

Gemäß verschiedenen Ausführungsformen können mittels einer Kett- und/oder Schussfadenmanipulation beispielsweise Teilflächen einer einlagigen oder mehrlagigen Ausgangstextilstruktur miteinander verbunden werden.

Es versteht sich, dass der Manipulierbereich für eine Schussfadenmanipulation nach der Arbeitsstelle angeordnet ist, beispielsweise zwischen der Arbeitsstelle und dem Abzug.

In Beispiel 15 kann die Textilmaschine gemäß einem der Beispiele 1 bis 14 aufweisen, die Manipuliervorrichtung derart eingerichtet ist, dass zumindest ein erster der mehreren vordefinierten Fäden mit einer ersten Zuglänge und ein zweiter der mehreren vordefinierten Fäden mit einer zweiten Zuglänge gezogen werden, wobei die erste Zuglänge verschieden von der zweiten Zuglänge ist.

In Beispiel 16 kann die Textilmaschine gemäß einem der Beispiele 1 bis 15 aufweisen, dass die Manipuliervorrichtung derart eingerichtet ist, dass zumindest eine Gruppe von vordefinierten Fäden gleichzeitig gegriffen und gezogen werden können, vorzugsweise dass alle vordefinierten Fäden der Gruppe von vordefinierten Fäden mit der gleichen Zuglänge gezogen werden können. Somit können beispielsweise Stellwege verringert sein und es kann beispielsweise Zeit eingespart werden bzw. das Manipulieren der jeweiligen Fäden kann zeiteffizient erfolgen.

In Beispiel 17 kann die Textilmaschine gemäß einem der Beispiele 1 bis 16 aufweisen, dass die Manipuliervorrichtung mehrere voneinander unabhängig stellbare Greifer aufweist zum gleichzeitigen Manipulieren der mehreren vordefinierten Fäden auf individuelle Weise.

In Beispiel 18 kann die Textilmaschine gemäß einem der Beispiele 1 bis 17 aufweisen, dass die Manipuliervorrichtung für jeden Faden, der mittels der Fadenzuführung zu der Arbeitsstelle geführt wird, einen dem jeweiligen Faden zugeordneten Greifer aufweist zum individuellen Manipulieren des Fadens.

Beispiel 19 ist ein Verfahren zum Herstellen einer Textilstruktur, das Verfahren aufweisend: Führen mehrerer Fäden zu einer Arbeitsstelle; Verbinden der mehreren Fäden in der Arbeitsstelle zu einer Ausgangstextilstruktur derart, dass eine Form der Ausgangstextilstruktur mittels einer Manipulation mittels Greifens und Ziehens) von ein oder mehreren vordefinierten Fäden, die in die Ausgangstextilstruktur integriert sind, verändert werden kann; Verändern der Form der Ausgangstextilstruktur mittels Manipulierens mittels Greifens und Ziehens) der ein oder mehreren vordefinierten Fäden und dadurch Erzeugen einer geformten Textilstruktur; und anschließend, Abtrennen der geformten Textilstruktur. Vor dem Abtrennen der Textilstruktur kann das Verfahren ferner aufweisen: Versetzen einer Abzugsvorrichtung derart, dass die geformte Textilstruktur abgetrennt werden kann.

In Beispiel 20 kann das Verfahren gemäß Beispiel 19 ferner aufweisen: während des Abtrennens und/oder nach dem Abtrennen der geformten Textilstruktur, Verbinden der mehreren Fäden in der Arbeitsstelle zu einer weiteren Textilstruktur derart, dass eine Form der weiteren Textilstruktur mittels einer Manipulation von ein oder mehreren vordefinierten Fäden, die in die weitere Textilstruktur integriert sind, verändert werden kann; und Verändern der Form der weiteren Textilstruktur mittels Manipulierens der ein oder mehreren vordefinierten Fäden und dadurch Erzeugen einer weiteren geformten Textilstruktur.

In Beispiel 21 kann das Verfahren gemäß Beispiel 19 oder 20 ferner aufweisen, dass das Verändern der Form der Textilstruktur mittels Manipulierens der ein oder mehreren vordefinierten Fäden aufweist: Aufstellen der Textilstruktur zu einer vordefinierten dreidimensionalen Form. Die vordefinierte dreidimensionale Form kann beispielsweise eine Rohrform aufweisen oder sein. Die vordefinierte dreidimensionale Form kann beispielsweise eine zylindrische Form aufweisen oder sein. Die vordefinierte dreidimensionale Form kann beispielsweise eine gewinkelte Form aufweisen oder sein. Die vordefinierte dreidimensionale Form kann beispielsweise eine gekrümmte Form aufweisen oder sein.

In Beispiel 22 kann das Verfahren gemäß einem der Beispiele 19 bis 21 ferner aufweisen, dass das Verändern der Form der Textilstruktur mittels Manipulierens der ein oder mehreren vordefinierten Fäden aufweist: Ziehen eines ersten Fadens der mehreren vordefinierten Fäden mit einer ersten Zuglänge und Ziehen eines zweiten Fadens der mehreren vordefinierten Fäden mit einer von der ersten Zuglänge verschiedenen zweiten Zuglänge.

In Beispiel 23 kann das Verfahren gemäß einem der Beispiele 19 bis 22 ferner aufweisen, dass die geformte Textilstruktur mindestens einen rohrförmigen Abschnitt aufweist.

In Beispiel 24 kann das Verfahren gemäß einem der Beispiele 19 bis 23 ferner aufweisen, dass die geformte Textilstruktur mindestens einen gewinkelten Abschnitt aufweist.

In Beispiel 25 kann das Verfahren gemäß einem der Beispiele 19 bis 24 ferner aufweisen, dass die geformte Textilstruktur mindestens einen gekrümmten Abschnitt aufweist.

In Beispiel 26 kann das Verfahren gemäß einem der Beispiele 19 bis 25 ferner aufweisen: nach dem Abtrennen der geformten Textilstruktur, Bilden eines Verbundbauteils unter Verwendung der geformten Textilstruktur (z.B. als Preform) und mindestens eines Verbundmaterials. Das mindestens eine Verbundmaterial kann beispielsweise ein Polymermaterial aufweisen oder sein.

In Beispiel 27 kann das Verfahren gemäß einem der Beispiele 19 bis 26 ferner aufweisen: nach dem Abtrennen der geformten Textilstruktur, Einbetten der geformten Textilstruktur (z.B. als Preform) in ein Polymermaterial. Alternativ oder zusätzlich dazu kann es eine Materialauswahl der Fäden ermöglichen, aus den Fäden selbst ein Verbundmaterial auszubilden. Beispielsweise können nicht nur Verstärkungsfasern oder Verstärkungsgarne verwendet werden, sondern auch hybride Garne, welche mindestens zwei Anteile aufweisen, nämlich zum einen Verstärkungsmaterial und zum anderen ein Polymermaterial, (z.B. eine Verstärkungsfaser und eine Polymerfasern für die Matrix), so dass im Sinne einer thermoplastischen Prozesskette eine separate Zugabe von polymeren Matrixmaterial nicht notwendig ist, und stattdessen der Anteil des Polymermaterials in den Garnen selbst aufgeschmolzen wird, so dass das aufgeschmolzene Polymermaterials die Verstärkungsfasern imprägniert und gemeinsam mit diesen einen Verbund ausbildet.

In Beispiel 28 kann das Verfahren gemäß einem der Beispiele 19 bis 27 ferner aufweisen, dass das Führen der mehreren Fäden und das Verbinden der mehreren Fäden in der Arbeitsstelle derart erfolgen, dass mehrere Textilstrukturen in Form eines kontinuierlichen (z.B. bandförmigen) Halbzeugs gebildet werden, wobei das Abtrennen der geformten Textilstruktur ein Vereinzeln der geformten Textilstruktur (z.B. das Abtrennen der geformten Textilstruktur von dem kontinuierlichen Halbzeug) aufweist.

Beispiel 29 ist eine Textilmaschine, aufweisend: eine Fadenzuführung zum Zuführen von Fäden zu einer Arbeitsstelle; eine Arbeitsvorrichtung zum Verarbeiten der Fäden in der Arbeitsstelle zu einer Ausgangstextilstruktur, wobei die Arbeitsvorrichtung eingerichtet ist, die Fäden derart miteinander zu verbinden, dass eine Form der Ausgangstextilstruktur mittels einer Manipulation (z.B. mittels Ziehens) von ein oder mehreren vordefinierten Fäden, die in die Ausgangstextilstruktur integriert sind, verändert werden kann; und eine Manipuliervorrichtung, welche eingerichtet ist, die ein oder mehreren vordefinierten Fäden in mindestens einem Manipulierbereich zu manipulieren zu greifen und zu ziehen).

In einer alternativen oder zusätzlichen Ausgestaltung kann die Manipulationseinrichtung bedarfsweise mit einer Schneidvorrichtung anstatt oder in Ergänzung zu dem hierin beschriebenen Greifsystem ausgestattet sein oder werden, so dass beispielsweise einzelne Fäden oder Fadengruppen in der gewebten Struktur getrennt werden können. Der Schneidvorgang kann dabei beispielsweise einer möglichen Anpassung der Umformbarkeit und dem Abbau von Eigenspannungen im Material bei der Manipulation von Teilflächen und auszuführende Drapier-Operationen (Scherung zwischen den Fäden) dienen. Die Schneidvorrichtung kann beispielsweise mittels einer standardisierten Kupplungsvorrichtung, wie sie kommerziell in der Automatisierungstechnik verfügbar ist, mit der Manipulationsvorrichtung verbunden sein.

Gemäß verschiedenen Ausführungsformen kann die Manipuliervorrichtung ferner derart eingerichtet sein, dass einzelne Fäden und/oder Fadengruppen der Textilstruktur getrennt (z.B. durchgeschnitten) werden können. Anschaulich kann die Textilmaschine mit einer Schneidfunktion ausgestattet sein, die ebenfalls mittels einer entsprechenden Manipuliervorrichtung durchgeführt wird oder die mittels der selben Manipuliervorrichtung durchgeführt wird, die für das Greifen und Ziehen der vordefinierten Fäden verwendet wird. Das Trennen der einzelnen Fäden und/oder Fadengruppen kann selektiv erfolgen. Beispielsweise kann sichergestellt sein, dass jeder Kettfaden und/oder jeder Schussfaden der Textilstruktur bei Bedarf getrennt werden kann.

Gemäß verschiedenen Ausführungsformen kann die Manipuliervorrichtung ferner derart eingerichtet sein, dass ein oder mehrere Abschnitte der Textilstruktur gegriffen und umgeformt werden können. Das Umformen der Textilstruktur kann beispielsweise aufweisen oder sein: ein Falten der Textilstruktur, ein Biegen der Textilstruktur, ein Verzerren der Textilstruktur, eine Scherung der Textilstruktur, eine Winkeländerung zwischen Fäden der Textilstruktur, eine Dehnung von Fäden der Textilstruktur, oder Ähnliches.

Es versteht sich, dass Funktionen, konstruktive Ausgestaltungen, Materialeigenschaften, etc., die hierin mit Bezug auf eine Textilstruktur beschrieben sind, auch in gleicher Weise in einem entsprechenden Herstellungsverfahren implementiert sein können und vice versa.

Es versteht sich, dass Funktionen und konstruktive Ausgestaltungen, die hierin mit Bezug auf eine Textilmaschine beschrieben sind, auch in gleicher Weise in einem entsprechenden Herstellungsverfahren implementiert sein können und vice versa.

## Patentansprüche

1. Textilmaschine (100), aufweisend:
eine Fadenzuführung (120) zum Führen von Fäden (111) zu einer Arbeitsstelle (112);
einen Abzug (130), wobei die Arbeitsstelle (112) zwischen der Fadenzuführung (120) und dem Abzug (130) angeordnet ist;
eine Arbeitsvorrichtung (110) zum Verarbeiten der Fäden (111) in der Arbeitsstelle (112) zu einer Textilstruktur (121), wobei die Arbeitsvorrichtung (110) eingerichtet ist die Fäden (111) derart miteinander zu verbinden, dass eine Form der Textilstruktur (121) mittels Ziehens (143, 243) von ein oder mehreren vordefinierten Fäden (123), die in die Textilstruktur (121) integriert sind, verändert werden kann (145); **dadurch gekennzeichnet, dass** die Textilmaschine weiterhin
eine Manipuliervorrichtung (140) aufweist , welche eingerichtet ist, die ein oder mehreren vordefinierten Fäden (123) in mindestens einem Manipulierbereich (141, 241, 341), welcher zwischen der Fadenzuführung (120) und dem Abzug (130) angeordnet ist, zu greifen und zu ziehen, und wobei der Abzug (130) derart versetzt wird, dass die geformte Textilstruktur abgetrennt werden kann.

2. Textilmaschine (100) gemäß Anspruch 1,
wobei die Textilstruktur (121) eine Gewebestruktur aufweist oder ist, wobei die Fadenzuführung (120) eingerichtet ist, der Arbeitsstelle (112) Kettfäden zuzuführen und wobei die Arbeitsvorrichtung (110) eingerichtet ist, die Kettfäden mittels Schussfäden zu der Gewebestruktur zu verbinden.

3. Textilmaschine (100) gemäß Anspruch 2,
wobei die ein oder mehreren vordefinierten Fäden (123) ein oder mehrere vordefinierte Kettfäden sind.

4. Textilmaschine (100) gemäß einem der Ansprüche 1 bis 3,
wobei der Manipulierbereich (141, 241) zwischen der Fadenzuführung (120) und der Arbeitsstelle (112) angeordnet ist; und/oder
wobei der Manipulierbereich (141, 341) zwischen der Arbeitsstelle (112) und dem Abzug (130) angeordnet ist.

5. Textilmaschine (100) gemäß Anspruch 2 oder 3,
wobei die ein oder mehreren vordefinierten Fäden (123) ein oder mehrere vordefinierte Schussfäden sind, und
wobei der Manipulierbereich (141, 241) zwischen der Arbeitsstelle (112) und dem Abzug (130) angeordnet ist.

6. Textilmaschine (100) gemäß einem der Ansprüche 1 bis 5,
wobei die Manipuliervorrichtung (140) derart eingerichtet ist, dass zumindest ein erster der mehreren vordefinierten Fäden (123) mit einer ersten Zuglänge gezogen wird und dass ein zweiter der mehreren vordefinierten Fäden (123) mit einer zweiten Zuglänge gezogen wird, wobei die erste Zuglänge verschieden von der zweiten Zuglänge ist.

7. Textilmaschine (100) gemäß einem der Ansprüche 1 bis 6,
wobei die Manipuliervorrichtung (140) derart eingerichtet ist, dass Fäden eine Gruppe der mehreren vordefinierten Fäden (123) gleichzeitig gegriffen und gezogen werden können.

8. Textilmaschine (100) gemäß einem der Ansprüche 1 bis 7,
wobei die Manipuliervorrichtung (140) mehrere voneinander unabhängig stellbare Greifer (240) aufweist zum, vorzugsweise gleichzeitigen, Manipulieren der mehreren vordefinierten Fäden (123) auf individuelle Weise.

9. Textilmaschine (100) gemäß einem der Ansprüche 1 bis 8,
wobei die Manipuliervorrichtung (140) ferner derart eingerichtet ist, dass einzelne Fäden und/oder Fadengruppen der Textilstruktur getrennt werden können.

10. Textilmaschine (100) gemäß einem der Ansprüche 1 bis 9,
wobei die Manipuliervorrichtung (140) ferner derart eingerichtet ist, dass ein oder mehrere Abschnitte der Textilstruktur gegriffen und umgeformt werden können.

11. Verfahren (400) zum Herstellen einer Textilstruktur, das Verfahren aufweisend:
Führen mehrerer Fäden zu einer Arbeitsstelle (410);
Verbinden der mehreren Fäden in der Arbeitsstelle zu einer Textilstruktur derart, dass eine Form der Textilstruktur mittels Greifens und Ziehens von ein oder mehreren vordefinierten Fäden, die in die Textilstruktur integriert sind, verändert werden kann (420);
Verändern der Form der Textilstruktur mittels Greifens und Ziehens der ein oder mehreren vordefinierten Fäden und dadurch Erzeugen einer geformten Textilstruktur (430);
Versetzen einer Abzugsvorrichtung derart, dass die geformte Textilstruktur abgetrennt werden kann (440); und anschließend,
Abtrennen der geformten Textilstruktur (450).

12. Verfahren (400) gemäß Anspruch 11, ferner aufweisend:
während des Abtrennens und/oder nach dem Abtrennen der geformten Textilstruktur,
Verbinden der mehreren Fäden in der Arbeitsstelle zu einer weiteren Textilstruktur derart, dass eine Form der weiteren Textilstruktur mittels Ziehens von ein oder mehreren vordefinierten Fäden, die in die weitere Textilstruktur integriert sind, verändert werden kann; und
Verändern der Form der weiteren Textilstruktur mittels Ziehens der ein oder mehreren vordefinierten Fäden und dadurch Erzeugen einer weiteren geformten Textilstruktur.

13. Verfahren (400) gemäß Anspruch 11 oder 12,
wobei das Verändern der Form der Textilstruktur mittels Ziehens der ein oder mehreren vordefinierten Fäden aufweist:
Aufstellen der Textilstruktur zu einer vordefinierten dreidimensionalen Form.

14. Verfahren (400) gemäß einem der Ansprüche 11 bis 13, ferner aufweisend:
nach dem Abtrennen der geformten Textilstruktur, Bilden eines Verbundbauteils unter Verwendung der geformten Textilstruktur und mindestens eines Verbundmaterial, wobei das mindestens eine Verbundmaterial vorzugsweise ein Polymermaterial aufweist oder ist.

15. Verfahren (400) gemäß einem der Ansprüche 11 bis 14,
wobei das Führen der mehreren Fäden und das Verbinden der mehreren Fäden in der Arbeitsstelle derart erfolgen, dass mehrere Textilstrukturen in Form eines kontinuierlichen Halbzeugs gebildet werden, wobei das Abtrennen der geformten Textilstruktur ein Vereinzeln der geformten Textilstruktur aufweist.

## Claims

1. Textile machine (100), having:
a yarn supply (120) for guiding yarns (111) to a workstation (112);
a take-off (130), wherein the workstation (112) is disposed between the yarn supply (120) and the take-off (130) ;
a working device (110) for processing the yarns (111) in the workstation (112) so as to form a textile structure (121), wherein the working device (110) is specified to connect the yarns (111) to one another in such a manner that a shape of the textile structure (121) can be altered (145) by means of pulling (143, 243) one or a plurality of predefined yarns (123) which are integrated in the textile structure (121);
**characterized in that** the textile machine furthermore has a manipulating device (140) which is specified to grip and to pull the one or the plurality of predefined yarns (123) in at least one manipulating region (141, 241, 341) which is disposed between the yarn supply (120) and the take-off (130), and wherein the take-off (130) is repositioned in such a manner that the shaped textile structure can be severed.

2. Textile machine (100) according to Claim 1, wherein the textile structure (121) comprises or is a woven fabric structure, wherein the yarn supply (120) is specified to supply warp yarns to the workstation (112), and wherein the working device (110) is specified to connect the warp yarns by means of weft yarns so as to form the woven fabric structure.

3. Textile machine (100) according to Claim 2, wherein the one or the plurality of predefined yarns (123) is/are one or a plurality of predefined warp yarns.

4. Textile machine (100) according to one of Claims 1 to 3,
wherein the manipulating region (141, 241) is disposed between the yarn supply (120) and the workstation (112); and/or
wherein the manipulating region (141, 341) is disposed between the workstation (112) and the take-off (130).

5. Textile machine (100) according to Claim 2 or 3,
wherein the one or the plurality of predefined yarns (123) is/are one or a plurality of predefined weft yarns, and
wherein the manipulating region (141, 241) is disposed between the workstation (112) and the take-off (130).

6. Textile machine (100) according to one of Claims 1 to 5,
wherein the manipulating device (140) is specified in such a manner that at least a first one of the plurality of predefined yarns (123) is pulled by way of a first traction length, and that a second one of the plurality of predefined yarns (123) is pulled by way of a second traction length, wherein the first traction length differs from the second traction length.

7. Textile machine (100) according to one of Claims 1 to 6,
wherein the manipulating device (140) is specified in such a manner that yarns of one group of the plurality of predefined yarns (123) can be simultaneously gripped and pulled.

8. Textile machine (100) according to one of Claims 1 to 7,
wherein the manipulating device (140) has a plurality of grippers (240) which are able to be actuated in a mutually independent manner so as to preferably simultaneously manipulate the plurality of predefined yarns (123) individually.

9. Textile machine (100) according to one of Claims 1 to 8,
wherein the manipulating device (140) is furthermore specified in such a manner that individual yarns and/or yarn groups of the textile structure can be separated.

10. Textile machine (100) according to one of Claims 1 to 9,
wherein the manipulating device (140) is furthermore specified in such a manner that one or a plurality of portions of the textile structure can be gripped and formed.

11. Method (400) for producing a textile structure, the method comprising:
guiding a plurality of yarns to a workstation (410);
connecting the plurality of yarns in the workstation so as to form a textile structure in such a manner that a shape of the textile structure can be altered by means of gripping and pulling one or a plurality of predefined yarns which are integrated in the textile structure (420) ;
altering the shape of the textile structure by means of gripping and pulling the one or the plurality of predefined yarns, and generating a shaped textile structure as a result (430);
repositioning a take-off device in such a manner that the shaped textile structure can be severed (440); and subsequently
severing the shaped textile structure (450).

12. Method (400) according to Claim 11, furthermore comprising:
while severing and/or after severing the shaped textile structure
connecting the plurality of yarns in the workstation so as to form a further textile structure in such a manner that a shape of the further textile structure can be altered by means of pulling one or a plurality of predefined yarns which are integrated in the further textile structure; and
altering the shape of the further textile structure by means of pulling the one or the plurality of predefined yarns, and generating a further shaped textile structure as a result.

13. Method (400) according to Claim 11 or 12,
wherein the altering of the shape of the textile structure by means of pulling the one or the plurality of predefined yarns comprises:
erecting the textile structure so as to form a predefined three-dimensional shape.

14. Method (400) according to one of Claims 11 to 13, furthermore comprising:
after severing the shaped textile structure, forming a composite component while using the shaped textile structure and at least one composite material, wherein the at least one composite material preferably comprises or is a polymer material.

15. Method (400) according to one of Claims 11 to 14, wherein the guiding of the plurality of yarns and the connecting of the plurality of yarns in the workstation are performed in such a manner that a plurality of textile structures in the form of a continuous semi-finished product are formed, wherein the severing of the shaped textile structure comprises singularizing the shaped textile structure.

## Revendications

1. Machine textile (100), présentant :
une amenée de fil (120) pour guider des fils (111) vers un poste de travail (112) ;
un extracteur (130), le poste de travail (112) étant agencé entre l'amenée de fil (120) et l'extracteur (130) ;
un dispositif de travail (110) pour transformer les fils (111) dans le poste de travail (112) en une structure textile (121), le dispositif de travail (110) étant adapté pour relier les fils (111) entre eux de telle sorte qu'une forme de la structure textile (121) peut être modifiée (145) en tirant (143, 243) un ou plusieurs fils prédéfinis (123) intégrés dans la structure textile (121) ; **caractérisée en ce que** la machine textile présente en outre un dispositif de manipulation (140), qui est adapté pour saisir et tirer les un ou plusieurs fils prédéfinis (123) dans au moins une zone de manipulation (141, 241, 341) qui est agencée entre l'amenée de fil (120) et l'extracteur (130), et l'extracteur (130) étant déplacé de telle sorte que la structure textile formée peut être séparée.

2. Machine textile (100) selon la revendication 1,
dans laquelle la structure textile (121) présente ou est une structure de tissu, l'amenée de fil (120) étant adaptée pour amener des fils de chaîne au poste de travail (112) et le dispositif de travail (110) étant adapté pour relier les fils de chaîne à la structure de tissu au moyen de fils de trame.

3. Machine textile (100) selon la revendication 2,
dans laquelle les un ou plusieurs fils prédéfinis (123) sont un ou plusieurs fils de chaîne prédéfinis.

4. Machine textile (100) selon l'une quelconque des revendications 1 à 3,
dans laquelle la zone de manipulation (141, 241) est agencée entre l'amenée de fil (120) et le poste de travail (112) ; et/ou
dans laquelle la zone de manipulation (141, 341) est agencée entre le poste de travail (112) et l'extracteur (130) .

5. Machine textile (100) selon la revendication 2 ou 3,
dans laquelle les un ou plusieurs fils prédéfinis (123) sont un ou plusieurs fils de trame prédéfinis, et
dans laquelle la zone de manipulation (141, 241) est agencée entre le poste de travail (112) et l'extracteur (130) .

6. Machine textile (100) selon l'une quelconque des revendications 1 à 5,
dans laquelle le dispositif de manipulation (140) est adapté de telle sorte qu'au moins un premier des plusieurs fils prédéfinis (123) est tiré avec une première longueur de traction et qu'un deuxième des plusieurs fils prédéfinis (123) est tiré avec une deuxième longueur de traction, la première longueur de traction étant différente de la deuxième longueur de traction.

7. Machine textile (100) selon l'une quelconque des revendications 1 à 6,
dans laquelle le dispositif de manipulation (140) est adapté de telle sorte que des fils d'un groupe des plusieurs fils prédéfinis (123) peuvent être saisis et tirés simultanément.

8. Machine textile (100) selon l'une quelconque des revendications 1 à 7,
dans laquelle le dispositif de manipulation (140) présente plusieurs préhenseurs (240) réglables indépendamment les uns des autres pour manipuler, de préférence simultanément, les plusieurs fils prédéfinis (123) de manière individuelle.

9. Machine textile (100) selon l'une quelconque des revendications 1 à 8,
dans laquelle le dispositif de manipulation (140) est en outre adapté de telle sorte que des fils individuels et/ou des groupes de fils de la structure textile peuvent être séparés.

10. Machine textile (100) selon l'une quelconque des revendications 1 à 9,
dans laquelle le dispositif de manipulation (140) est en outre adapté de telle sorte qu'une ou plusieurs sections de la structure textile peuvent être saisies et transformées.

11. Procédé (400) de fabrication d'une structure textile, le procédé présentant :
le guidage de plusieurs fils vers un poste de travail (410) ;
la liaison des plusieurs fils dans le poste de travail en une structure textile de telle sorte qu'une forme de la structure textile peut être modifiée (420) en saisissant et en tirant un ou plusieurs fils prédéfinis intégrés dans la structure textile ;
la modification de la forme de la structure textile en saisissant et en tirant les un ou plusieurs fils prédéfinis, et en créant ainsi une structure textile formée (430) ;
le déplacement d'un dispositif de tirage de telle sorte que la structure textile formée peut être séparée (440) ; et ensuite
la séparation de la structure textile formée (450) .

12. Procédé (400) selon la revendication 11, présentant en outre :
pendant la séparation et/ou après la séparation de la structure textile formée,
la liaison des plusieurs fils dans le poste de travail en une autre structure textile de telle sorte qu'une forme de l'autre structure textile peut être modifiée en tirant un ou plusieurs fils prédéfinis intégrés dans l'autre structure textile ; et
la modification de la forme de l'autre structure textile en tirant les un ou plusieurs fils prédéfinis, et en créant ainsi une autre structure textile formée.

13. Procédé (400) selon la revendication 11 ou 12,
dans lequel la modification de la forme de la structure textile en tirant les un ou plusieurs fils prédéfinis présente :
la mise en forme de la structure textile en une forme tridimensionnelle prédéfinie.

14. Procédé (400) selon l'une quelconque des revendications 11 à 13, présentant en outre :
après la séparation de la structure textile formée, la formation d'un composant composite en utilisant la structure textile formée et au moins un matériau composite, l'au moins un matériau composite présentant ou étant de préférence un matériau polymère.

15. Procédé (400) selon l'une quelconque des revendications 11 à 14,
dans lequel le guidage des plusieurs fils et la liaison des plusieurs fils dans le poste de travail sont effectués de telle sorte que plusieurs structures textiles sont formées sous la forme d'un produit semifini continu, la séparation de la structure textile formée présentant une individualisation de la structure textile formée.
